# EUROPÄISCHE PATENTSCHRIFT

(11) **EP 1 805 289 B1**
(45) Veröffentlichungstag und Bekanntmachung des Hinweises auf die Patenterteilung: **05.08.2009**
(21) Anmeldenummer: 05798081.5
(22) Anmeldetag: 18.10.2005
(51) Int. Cl.: C11D 1/83, C11D 1/831, C11D 3/00, C11D 3/37, C11D 10/04

(54) **FLÜSSIGWASCHMITTEL ENTHALTEND FARBFIXIERMITTEL**
LIQUID DETERGENT COMPRISING A DYE FIXING AGENT
DETERGENTS LIQUIDES CONTENANT UN AGENT DE FIXATION DES COULEURS

(30) Priorität: 23.10.2004 DE 102004051715
(43) Veröffentlichungstag der Anmeldung: 11.07.2007
(73) Patentinhaber: Clariant Produkte (Deutschland) GmbH, 65929 Frankfurt am Main (DE)
(72) Erfinder: LANG, Frank-Peter, 65795 Hattersheim (DE)
(74) Vertreter: Hütter, Klaus
(86) Internationale Anmeldenummer: PCT/EP2005/011181
(87) Internationale Veröffentlichungsnummer: WO 2006/045482

(56) Entgegenhaltungen:
- EP-A- 1 236 793
- EP-A- 1 239 025
- WO-A-01/00767
- WO-A-20/06042716
- DE-A1-0102004 051 01

## Beschreibung

Die Erfindung betrifft flüssige Wasch- und Reinigungsmittel für Textilien, die ein oder mehrere Farbfixiermittel enthalten.

Neben den Waschpulvern stellen heute Flüssigwaschmittel eine sehr wichtige Produktgruppe unter den Waschmitteln für Textilien dar.
Flüssigwaschmittel enthalten als Hauptbestandteil Tenside. Dabei werden in modernen Waschmitteln in der Regel mehrere Tenside gleichzeitig eingesetzt. Bewährt hat sich hierbei die Kombination von anionischen und nichtionischen Tensiden.
Üblicherweise werden als anionische Tenside lineare Alkylbenzolsulfonate (LAS), Fettalkoholsulfate (FAS), sekundäre Alkansulfonate (SAS) und zum Teil auch Fettalkoholethersulfate (FAES) eingesetzt. Als nichtionische Tenside kommen Ethoxylate von langkettigen, synthetischen Alkoholen, z.B. der Oxoalkohole, oder von nativen Fettalkoholen zum Einsatz.
Als weitere wesentliche Bestandteile werden Gerüststoffe wie z.B. Polycarboxylate und Lösungsvermittler wie z.B. Ethanol, Glyzerin oder Propandiol verwendet.
Ferner sind in der Regel in geringen Einsatzkonzentrationen additive Bestandteile enthalten, die man unter dem Begriff Waschhilfsstoffe zusammenfassen kann und die so unterschiedliche Wirkstoffgruppen wie Schaumregulatoren, Vergrauungsinhibitoren, Soil Release Polymere, Enzyme, optische Aufheller, Farbübertragungsinhibitoren und Farbfixiermittel umfassen.
Die Farbfixiermittel verhindern das Verblassen farbiger Textilien, welches besonders bei dunkel gefärbten Textilien aus Baumwolle und Baumwollmischgeweben über mehrere Waschzyklen hinweg auftritt. Im Falle hochwertig gefärbter Textilien findet das Verblassen der Farben über einen längeren Gebrauchszeitraum statt.
Wenn dagegen die Farbstoffe eines gefärbten Textils schlecht fixiert sind, also das Textil "ausblutet", wirken die Farbfixiermittel gleichzeitig als Farbübertragungsinhibitoren und verhindern ein Anfärben von mitgewaschenen, andersfarbigen oder weißen Textilien.
Leider ist die Verwendung von Farbfixiermitteln in Flüssigwaschmitteln in der Praxis auf nichtionische Formulierungen beschränkt, also auf Formulierungen, die keine Aniontenside enthalten. Der Grund hierfür liegt in der mangelnden Verträglichkeit der anionischen Tenside mit den Farbfixiermitteln, die zu einer Flockung, Fällung oder Phasentrennung der Komponenten führt.

Auf der anderen Seite kann man nicht auf anionische Tenside verzichten, wenn die Waschmittelformulierung ein möglichst gutes Waschvermögen besitzen soll.

EP 1236793 offenbart ein flüssiges Waschmittel enthaltend Seife, ein nichtionisches Tensid, ein sekundäres Alkansulfonat und ein Farbfixiermittel.

Der Zweck der vorliegenden Erfindung ist es, flüssige Wasch- und Reinigungsmittel-formulierungen für Textilien zur Verfügung zu stellen, welche ein oder mehrere Farbfixiermittel in Kombination mit einem anionischen Tensid enthalten und welche, trotz der potentiellen Unverträglichkeit der Komponenten, physikalisch wie chemisch stabil sind.

Es wurde nun überraschenderweise gefunden, dass dieses Ziel durch ein Tensidsystem erreicht werden kann, in welchem als Aniontensid Alkylbenzolsulfonat und/oder Olefinsulfonat und/oder Alkylsulfat in Kombination mit Seife und einem nichtionischen Tensid enthalten ist.

Gegenstand der Erfindung sind flüssige Wasch- und Reinigungsmittel nach Anspruch 1.

Die einzelnen Komponenten werden im folgenden beschrieben:
a1) Alkylbenzolsulfonat. Die Alkylgruppe kann verzweigt oder linear und gegebenenfalls mit einer Hydroxylgruppe substituiert oder ungesättigt (= Alkenyl) sein. Die bevorzugten Alkylbenzolsulfonate enthalten lineare Alkylketten mit ca. 9 bis 25 Kohlenstoffatomen, bevorzugt von ca. 10 bis ca. 13 Kohlenstoffatome, das Kation ist Natrium, Kalium, Ammonium, Mono-, Di- oder Triethanolammonium, Calcium oder Magnesium und Mischungen davon. Für milde Tensidsysteme ist Magnesium als Kation bevorzugt, für Standardwaschanwendungen dagegen Natrium.
a2) Olefinsulfonate werden durch Sulfonierung von C₈-C₂₄-, vorzugsweise C₁₄-C₁₆-α-Olefinen mit Schwefeltrioxid und anschließende Neutralisation erhalten. Bedingt durch das Herstellverfahren, können diese Olefinsulfonate kleinere Mengen an Hydroxyalkansulfonaten und Alkandisulfonaten enthalten. Spezielle Mischungen von α-Olefinsulfonaten sind in US-3,332,880 beschrieben.
a3) Alkylsulfate sind hier wasserlösliche Salze oder Säuren der Formel ROSO₃M, worin R ein C₁₀-C₂₄-Kohlenwasserstoffrest, bevorzugt ein C₁₀-C₂₀-Alkyl- oder Hydroxyalkylrest, besonders bevorzugt ein C₁₂-C₁₈ Alkyl- oder Hydroxyalkylrest ist.
   M ist Wasserstoff oder ein Kation, z.B. ein Alkalimetallkation (z.B. Natrium, Kalium, Lithium) oder Ammonium oder substituiertes Ammonium, z.B. Methyl-, Dimethyl- und Trimethyl-ammoniumkationen, Alkanolammonium, z.B. Triethanolammonium und quaternäre Ammoniumkationen, wie Tetramethylammonium- und Dimethylpiperidinium-kationen und quartäre Ammoniumkationen, abgeleitet von Alkylaminen wie Ethylam in, Diethylamin, Triethylamin und Mischungen davon.
   Alkylketten mit C₁₂-C₁₆ sind für niedrige Waschtemperaturen (z.B. unter ca. 50°C) und Alkylketten mit C₁₆-C₁₈ für höhere Waschtemperaturen (z.B. oberhalb ca. 50°C) bevorzugt.

Die Komponenten a1, a2 und a3 werden einzeln oder in Kombination in Konzentrationen von insgesamt 3 bis 30 Gew.-%, bevorzugt zu 5 bis 20 Gew.-%, besonders bevorzugt zu 7 bis 17 Gew.-% und ganz besonders bevorzugt zu 7 bis 15 Gew.-% eingesetzt.
b) Bei Seife handelt es sich um die Salze langkettiger, nativer Fettsäuren mit 10 bis 22 C-Atomen. Als Fettsäure für Seifen in Flüssigwaschmitteln kommt insbesondere die Kokosfettsäure zum Einsatz, welche hauptsächlich ein Gemisch von C₁₂- und C₁₄-Fettsäure darstellt. Es können aber auch längerkettige Fettsäuren wie Ölsäure, Sojafettsäure, Talgfettsäure, Stearinsäure, Behensäure oder deren Gemische verwendet werden. Eingesetzt werden können die Fettsäuren als Seifen in der Form ihrer Na-, K-, Ammonium-, Mono-, Di- oder Triethanolammoniumsalze.
   Besonders bevorzugt für Flüssigwaschmittel sind die K-, Ammonium-, Mono-, Di- oder Triethanolammoniumsalze der Kokosfettsäure, der Sojafettsäure, der Ölsäure und ihrer Mischungen untereinander oder ggf. mit andere n Fettsäuren.
   In den erfindungsgemäßen Flüssigwaschmitteln wird Seife zu 1 bis 30 Gew.-%, bevorzugt zu 5 bis 25 Gew.-% und besonders bevorzugt zu 10 bis 20 Gew.-% eingesetzt.
c) Als nichtionische Tenside kommen insbesondere die Ethoxylate langkettiger, aliphatischer, synthetischer oder nativer Alkohole mit einem C₈- bis C₂₂-Alkylrest in Betracht. Diese können ca. 1 bis ca. 25 mol Ethylenoxid enthalten. Die Alkylkette der aliphatischen Alkohole kann linear oder verzweigt, primär oder sekundär, gesättigt oder auch ungesättigt sein.
   Bevorzugt sind die Kondensationsprodukte von C₁₀- bis C₁₈-Alkoholen mit ca. 2 bis ca. 18 mol Ethylenoxid pro mol Alkohol. Die Alkoholethoxylate können eine enge ("Narrow Range Ethoxylates") oder eine breite Homologenverteilung des Ethylenoxides ("Broad Range Ethoxylates") aufweisen. Besonders bevorzugt sind der C₉-C₁₁ Oxoalkohol mit 6 bis 10 mol EO und der C_{12/C14-}Fettalkohol mit 5 bis 9 mol EO. Ganz besonders bevorzugt sind das C₁₁-Oxoalkohol-8EO-ethoxylat und das C_{12/14}-Fettalkohol-7EO-ethoxylat. Die oxethylierten Alkohole weisen vorzugsweise einen HLB-Wert von 10 bis 15, vorzugsweise 11 bis 14 auf. Die Einsatzkonzentration liegt im allgemeinen bei 5 bis 35 Gew.-%, bevorzugt bei 10 bis 30 Gew.-%, besonders bevorzugt bei 15 bis 25 Gew.-% und ganz besonders bevorzugt bei 16 bis 23 Gew.-%.

Das Massenverhältnis Aniontenside zu Nichtionischen Tensiden beträgt im allgemeinen 1:4 bis 4:1, bevorzugt 1:2 bis 2:1, insbesondere 0,8 zu 1 bis 1,5 zu 1.

Die Farbfixiermittel, die in erfindungsgemäßen Flüssigwaschmitteln eingearbeitet werden können, sind nichtionisch oder kationisch und werden im Folgenden beschrieben:

Polykondensate, die als Farbfixiermittel eingesetzt werden können, werden durch die Umsetzung von Cyanamiden mit Aldehyden und Ammoniumsalzen und/oder Monoaminen (z.B. Farbfixiermittel FFM 3), durch die Umsetzung von Monoaminen und/oder Polyaminen mit Epichlorhydrin (z.B. Farbfixiermittel FFM 2 und FFM 4), oder durch die Umsetzung von Polyaminen mit Cyanamiden und Amidoschwefelsäure (z.B. Farbfixiermittel FFM 1), erhalten.

Die eingesetzten Monoamine können primäre, sekundäre und tertiäre Amine sein. Dabei kann es sich um aliphatische Amine wie z.B. Dialkylamine, insbesondere Dimethylamin, alicyclische Amine wie z.B. Cyclohexylamin und aromatische Amine wie z.B. Anilin handeln. Die verwendeten Amine können aber auch gleichzeitig aliphatische, alicyclische und aromatische Substituenten besitzen. Ferner können auch heterocyclische Verbindungen wie z.B. Pyridin eingesetzt werden.

Der Begriff Polyamine umfasst hierbei z.B. Diamine, Triamine, Tetraamine, u.s.w., sowie die analogen N-Alkyl-polyamine bzw. die N,N-Dialkyl-polyamine.

Beispiele hierfür sind Ethylendiamin, Propylendiamin, Butylendiamin, Pentylendiamin, Hexylendiamin, Diethylentriamin, Triethylentetraamin und höhere Polyamine.
Besonders bevorzugte Polyamine sind Ethylendiamin, Diethylentriamin und Dimethylaminopropylamin.
Bei den Ammoniumsalzen handelt es sich um Salze des Ammoniaks, insbesondere um Ammoniumchlorid oder der oben erwähnten Amine bzw. Polyamine mit verschiedenen anorganischen oder organischen Säuren oder auch um quartäre Ammoniumsalze.

Bei den Cyanamiden kann es sich um Cyanamid oder um Dicyandiamid handeln. Aldehyde, die zur Synthese der Farbfixiermittel eingesetzt werden können, sind zum Beispiel aliphatische Aldehyde wie z.B. Formaldehyd, Acetaldehyd, Propionaldehyd, Butyraldehyd; Dialdehyde wie z.B. Glyoxal; ungesättigte Aldehyde wie z.B. Acrolein, Crotonaldehyd und aromatische Aldehyde wie z.B. Benzaldehyd. Besonders bevorzugt sind die aliphatischen Aldehyde, insbesondere Formaldehyd.

Als Farbfixiermittel können weiterhin Homo- und Co-Polymere auf Basis von Diallyl-dimethyl-ammonium-chlorid (DADMAC) eingesetzt werden (z.B. Farbfixiermittel FFM 5, FFM 6 und FFM 7).
Copolymere auf Basis DADMAC enthalten als weitere Komponenten andere vinylische Monomere wie z.B. Vinylimidazol, Vinylpyrrolidon, Vinylalkohol, Vinylacetat, (Meth-)-Acrylsäure(-ester), Acrylamid, Styrol, Styrolsulfonsäure, Acrylamidomethylpropan-sulfonsäure (AMPS) u.s.w. Homopolymere auf Basis DADMAC sind auch erhältlich unter den Handelsnamen Dodigen^{®} 3954, Dodigen 4033 und Genamin^{®} PDAC (Fa. Clariant).

Die Farbfixiermittel werden in den Flüssigwaschmitteln im Allgemeinen in Mengen von 0,25 bis 5 Gew.-%, bevorzugt zu 0,5 bis 3 Gew.-% und besonders bevorzugt zu 0,5 bis 1 Gew.-% eingesetzt.

Die erfindungsgemäßen Flüssigwaschmittel sind bevorzugt flüssig und haben eine Viskosität von max. 500 mPas. Sie können aber auch höherviskose, noch fließfähige Gele oder streichfähige Pasten sein.

In einer besonders bevorzugten Ausführungsform enthalten die erfindungsgemäßen Wasch- und Reinigungsmittel als Lösungsmittel Propandiol, Glyzerin oder Ethanol in eine Konzentration von 1 bis 10 Gew.-%, bevorzugt zu 1 bis 5 Gew.-%.

In einer weiteren besonders bevorzugten Ausführungsform wird der pH-Wert der Formulierungen durch die Zugabe saurer oder alkalischer Stoffe auf einen Wert zwischen 5 und 12 eingestellt. Saure Stoffe können z.B. anorganische oder organische Säuren sein, wie z.B. Schwefelsäure, Phosphonsäuren, Zitronensäure. Alkalische Stoffe sind z.B. Natronlauge, Kalilauge und Soda. Saure bis neutrale Flüssigwaschmittel sind z.B. Wollwaschmittel, neutrale bis schwach alkalische Flüssigwaschmittel sind z.B. Feinwaschmittel und alkalische Waschmittel sind so genannte Vollwaschmittel.

Flüssige Wasch- und Reinigungsmittel, welche die erfindungsgemäße Tensid-Farbfixiermittel-Kombination enthalten, können darüber hinaus weitere Bestandteile enthalten, wie sie in derartigen Mitteln üblich sind. Diese werden im Folgenden beschrieben.
Der Gesamttensidanteil der erfindungsgemäßen Waschmittelformulierungen kann dabei von 10 bis 70 Gew.-%, bevorzugt von 10 bis 55 Gew.-% und ganz besonders bevorzugt von 20 bis 50 Gew.-% sein.

### Weitere anionische Tenside

Als weitere anionische Tenside Alkylestersulfonate und Alkylethersulfonate, in Betracht, Geeignete Kationen sind hierbei Alkalimetalle, wie z.B. Natrium oder Kalium oder Erdalkalimetalle, wie z.B. Calcium oder Magnesium, sowie Ammonium, substituierte Ammoniumverbindungen, einschließlich Mono-, Di- oder Triethanolammoniumkationen, und Mischungen daraus.

Alkylestersulfonate sind unter anderem lineare Ester von C₈-C₂₀-Carbonsäuren (d.h. Fettsäuren), welche mittels gasförmigem SO₃ sulfoniert werden. Geeignete Ausgangsmaterialien sind natürliche Fette wie z.B. Talg, Kokosöl und Palmöl, können aber auch synthetischer Natur sein.

Bevorzugte Alkylestersulfonate, speziell für Waschmittelanwendungen, sind Verbindungen der Formel worin R¹ einen C₈-C₂₀-Kohlenwasserstoffrest, bevorzugt Alkyl, und R einen C₁-C₆ Kohlenwasserstoffrest, bevorzugt Alkyl, darstellt. M steht für ein Kation, das ein wasserlösliches Salz mit dem Alkylestersulfonat bildet. Geeignete Kationen sind Natrium, Kalium, Lithium oder Ammoniumkationen, wie Monoethanolamin, Diethanolamin und Triethanolamin. Bevorzugt bedeuten R¹ C₁₀-C₁₆-Alkyl und R Methyl, Ethyl oder Isopropyl. Besonders bevorzugt sind Methylestersulfonate, in denen R¹ C₁₀-C₁₆-Alkyl bedeutet.

Alkylethersulfate sind wasserlösliche Salze oder Säuren der Formel RO(A)ₘ SO₃M, worin R einen unsubstituierten C₁₀-C₂₄-Alkyl- oder Hydroxyalkylrest, bevorzugt einen C₁₂-C₂₀ Alkyl- oder Hydroxyalkylrest, besonders bevorzugt C₁₂-C₁₈-Alkyl- oder Hydroxyalkylrest darstellt.
A ist eine Ethoxy- oder Propoxyeinheit, m ist eine Zahl größer als 0, vorzugsweise zwischen ca. 0,5 und ca. 6, besonders bevorzugt zwischen ca. 0,5 und ca. 3 und M ist ein Wasserstoffatom oder ein Kation wie z.B. Natrium, Kalium, Lithium, Calcium, Magnesium, Ammonium oder ein substituiertes Ammoniumkation. Spezifische Beispiele von substituierten Ammoniumkationen sind Methyl-, Dimethyl-, Trimethylammonium- und quarternäre Ammoniumkationen wie Tetramethylammonium und Dimethylpiperidiniumkationen sowie solche, die von Alkylaminen, wie Ethylamin, Diethylamin, Triethylamin oder Mischungen davon abgeleitet sind. Als Beispiele seien C₁₂- bis C₁₈-Fettalkoholethersulfate genannt wobei der Gehalt an EO 1, 2, 2.5, 3 oder 4 mol pro mol des Fettalkoholethersulfats beträgt, und in denen M Natrium oder Kalium ist. Aufgrund ihrer starken Schaumentwicklung ist die Einsatzkonzentration der Alkylethersulfate von dem Einsatzzweck abhängig. In Waschmitteln für die maschinelle Wäsche kommen geringere Konzentrationen zur Anwendung als in Waschmitteln für die manuelle Wäsche. Die in der Praxis anzutreffenden Konzentrationen liegen zwischen 1 bis 20 Gew.-%. Für die vorliegende Erfindung bevorzugt sind Konzentrationen von 1 bis 10 Gew.-% und bevorzugt von 1 bis 5 Gew.-%.

Nichtionische Tenside, die zusätzlich zu den eingangs erwähnten eingesetzt werden können.

Kondensationsprodukte von Ethylenoxid mit einer hydrophoben Basis, gebildet durch Kondensation von Propylenoxid mit Propylenglykol.

Der hydrophobe Teil dieser Verbindungen weist bevorzugt ein Molekulargewicht zwischen ca. 1500 und ca. 1800 auf. Die Anlagerung von Ethylenoxid an diesen hydrophoben Teil führt zu einer Verbesserung der Wasserlöslichkeit. Das Produkt ist flüssig bis zu einem Polyoxyethylengehalt von ca. 50 % des Gesamtgewichtes des Kondensationsproduktes, was einer Kondensation mit bis zu ca. 40 mol Ethylenoxid entspricht. Kommerziell erhältliche Beispiele dieser Produktklasse sind die Pluronic^{®}-Marken der BASF und die ^{®}Genapol PF-Marken der Clariant GmbH.

Kondensationsprodukte von Ethylenoxid mit einem Reaktionsprodukt von Propylenoxid und Ethylendiamin.

Die hydrophobe Einheit dieser Verbindungen besteht aus dem Reaktionsprodukt von Ethylendiamin mit überschüssigem Propylenoxid und weist im Allgemeinen ein Molekulargewicht von ca. 2500 bis 3000 auf. An diese hydrophobe Einheit wird Ethylenoxid bis zu einem Gehalt von ca. 40 bis ca. 80 Gew.-% Polyoxyethylen und einem Molekulargewicht von ca. 5000 bis 11000 addiert. Kommerziell erhältliche Beispiele dieser Verbindungsklasse sind die ^{®}Tetronic-Marken der BASF und die ^{®}Genapol PN-Marken der Clariant GmbH. Polyethylen-, Polypropylen- und Polybutylenoxidkondensate von Alkylphenolen.

Diese Verbindungen umfassen die Kondensationsprodukte von Alkylphenolen mit einer C₆- bis C₂₀-Alkylgruppe, die entweder linear oder verzweigt sein kann, mit Alkenoxiden. Bevorzugt sind Verbindungen mit ca. 5 bis 25 mol Alkenoxid pro mol Alkylphenol. Kommerziell erhältliche Tenside diesen Typs sind z.B. Igepal^{®} CO-630, Triton^{®} X-45, X-114, X-100 und X102, und die ^{®}Arkopal-N-Marken der Clariant GmbH. Diese Tenside werden als Alkylphenolalkoxilate, z.B. Alkylphenolethoxilate, bezeichnet.

### Semipolare nichtionische Tenside

Diese Kategorie von nichtionischen Verbindungen umfasst wasserlösliche Aminoxide, wasserlösliche Phosphinoxide und wasserlösliche Sulfoxide, jeweils mit einem Alkylrest von ca. 8 bis ca. 18 Kohlenstoffatomen. Semipolare nichtionische Tenside sind auch Aminoxide der Formel

R ist hierbei eine Alkyl-, Hydroxyalkyl- oder Alkylphenolgruppe mit einer Kettenlänge von ca. 8 bis ca. 22 Kohlenstoffatomen, R² ist eine Alkylen- oder Hydroxyalkylengruppe mit ca. 2 bis 3 Kohlenstoffatomen oder Mischungen hiervon, jeder Rest R¹ ist eine Alkyl- oder Hydroxy-alkylgruppe mit ca. 1 bis ca. 3 Kohlenstoffatomen oder eine Polyethylenoxidgruppe mit ca. 1 bis ca₋ 3 Ethylenoxideinheiten und x bedeutet eine Zahl von 0 bis etwa 10. Die R¹-Gruppen können miteinander über ein Sauerstoff- oder Stickstoffatom verbunden sein und somit einen Ring bilden.
Besonders bevorzugte Aminoxide sind C₈-C₁₈-Alkyl-dimethyl-aminoxide und C₈-C₁₂-Alkoxiethyl-dihydroxyethyl-aminoxide und C₈-C₁₈-Fettsäureamidoalkyldimethyl-aminoxide. Aminoxide können in Einsatzkonzentrationen von 0,5 bis 10 Gew.-% und bevorzugt zwischen 1 und 5 Gew.-% eingesetzt werden.

### Fettsäureamide

### Fettsäureamide besitzen die Formel

worin R eine Alkylgruppe mit ca. 7 bis ca. 21, bevorzugt ca. 9 bis ca. 17 Kohlenstoffatomen ist und jeder Rest R¹ Wasserstoff, C₁-C₄-Alkyl, C₁-C₄-Hydroxyalkyl oder (C₂H₄O)ₓH bedeutet, wobei x von ca. 1 bis ca. 3 variiert. Bevorzugt sind die C₈-C₂₀-Fettsäureamide, insbesondere die entsprechenden Monoethanolamide, Diethanolamide und Isopropanolamide. Diese können in Konzentrationen zwischen 0,5 bis 5 Gew.-% und insbesondere von 0,5 bis 3 Gew.-% eingesetzt werden.

Weitere geeignete nichtionische Tenside sind Alkyl- und Alkenyloligoglycoside sowie Fettsäurepolyglykolester oder Fettaminpolyglykolester mit jeweils 8 bis 20, vorzugsweise 12 bis 18 C-Atomen im Fettalkylrest, alkoxylierte Triglycamide, Mischether oder Mischformyle, Alkyloligoglycoside, Alkenyloligoglycoside, Fettsäure-N-alkylglucamide, Phosphinoxide, Dialkylsulfoxide und Proteinhydrolysate.

Weitere Waschmittelinhaltsstoffe, die in der vorliegenden Erfindung enthalten sein können, umfassen anorganische und/oder organische Gerüststoffe, um den Härtegrad des Wassers zu mindern.

Anorganische Gerüststoffe umfassen beispielsweise Alkali-, Ammonium- und Alkanolammoniumsalze von Polyphosphaten wie etwa Tripolyphosphate, Pyrophosphate und glasartige polymere Metaphosphate, Phosphonate, Silikate, Carbonate einschließlich Bicarbonate und Sesquicarbonate und Aluminosilikate, wie folgend beschrieben:

Aluminosilikatgerüststoffe, insbesondere Zeolithe mit der Formel Na_{z}[(AlO₂)_{z}(SiO₂)_{y}]·xH₂O, worin z und y ganze Zahlen von mindestens 6 bedeuten, dass Verhältnis von z zu y zwischen 1,0 bis etwa 0,5 liegt, und x eine ganze Zahl von etwa 15 bis etwa 264 bedeutet.
Geeignete Ionentauscher auf Aluminosilikatbasis sind im Hand el erhältlich. Diese Aluminosilikate können von kristalliner oder amorpher Struktur sein und können natürlich vorkommend oder auch synthetisch hergestellt sein. Bevorzugte Ionentauscher auf der Basis synthetischer kristalliner Aluminos ilikate sind erhältlich unter der Bezeichnung Zeolith A, Zeolith P(B) und Zeolith X. Bevorzugt sind Aluminosilikate mit einem Partikeldurchmesser zwischen 0,1 und 10 µm.

Geeignete organische Gerüststoffe umfassen Polycarboxylverbindungen, wie beispielsweise Etherpolycarboxylate und Oxydisuccinate. Ebenfalls soll auf "TMS/TDS"-Gerüststoffe aus US-4,663,071 verwiesen werden.

Andere geeignete Gerüststoffe umfassen die Etherhydroxypolycarboxylate, Copolymere von Maleinsäureanhydrid mit Ethylen oder Vinylmethylether, 1,3,5-Trihydroxybenzol-2,4,6-trisulfonsäure und Carboxymethyloxybernsteinsäure, die Alkali-, Ammonium- und substituierten Ammoniumsalze von Polyessigsäuren wie z.B. Ethylendiamin-tetraessigsäure und Nitrilotriessigsäure, sowie Polycarbonsäuren, wie Mellithsäure, Bernsteinsäure, Oxydibernsteinsäure, Polymaleinsäure, Benzol-1,3,5-tricarbonsäure, Carboxymethyloxybernsteinsäure, sowie deren lösliche Salze.

Bevorzugte organische Gerüststoffe sind die Polycarboxylate auf Basis von Acrylsäure und/oder Maleinsäure, wie z.B. die Sokalan CP-Marken (BASF) oder die Acusol-Marken (Rhom and Haas), sowie Gerüststoffe auf Citratbasis, z.B. die Zitronensäure und ihre löslichen Salze, insbesondere das Natriumsalz.

Weitere geeignete Gerüststoffe sind die 3,3-Dicarboxy-4-oxa-1 ,6-hexandioate und die verwandten Verbindungen.

Gerüststoffe auf Phosphorbasis sind Alkalimetallphosphate, wie etwa Natriumtripolyphosphat, Natriumpyrophosphat und Natriumorthophosphat. Bevorzugt kommen für die vorliegende Erfindung Phosphonate, wie Ethan-1-hydroxy-1,1-diphosphonat (HEDP) und andere bekannte Phosphonate in Frage.

Die erfindungsgemäßen Flüssigwaschmittel, welche das Tensidsystem und ein Farbfixiermittel enthalten, können ferner die üblichen Hilfsstoffe enthalten, die die Reinigungswirkung verstärken, zur Pflege des zu waschenden Textils dienen oder die Gebrauchseigenschaften der Waschmittelzusammensetzung ändern.

Geeignete Hilfsmittel umfassen beispielsweise Enzyme, insbesondere Proteasen, Lipasen, Cellulasen, Amylasen und Mannanasen; Enzymstabilisatoren; Schaumverstärker; Schauminhibitoren, wie Silikonöle oder Paraffine; Korrosionsschutzmittel; Farbübertragungsinhibitoren; optische Aufheller; UV-Absorber; Bleichmittel; Konservierungsmittel; Alkalien; hydrotrope Verbindungen; Antioxidantien; Lösungsmittel bzw. Lösungsvermittler, wie Ethanol, Glycerin, Propandiol; Dispergiermittel; Anti-Redepositionsmittel; Vergrauungsinhibitoren; Weichmacher; Antistatika; Farbstoffe und Parfüme.

### Farbstoffe

Der Begriff Farbstoffe umfasst hier sowohl wasserlösliche Farbstoffe als auch unlösliche Farbpigmente. Wasserlösliche Farbstoffe werden aber bevorzugt in Flüssigwaschmitteln verwendet. Hierzu gehören die Gruppen der Säurefarbstoffe, Direktfarbstoffe und Reaktivfarbstoffe. Diesen Gruppen lassen sich z.B. Vertreter der Azofarbstoffe, Metallkomplexfarbstoffe und der polycyclischen Farbstoffe zuordnen.

### Parfümöle und Riechstoffe

Als Duft- bzw. Parfümöle können einzelne Riechstoffverbindungen, z.B. die synthetischen Produkte vom Typ der Ester, Ether, Aldehyde, Ketone, Alkohole und Kohlenwasserstoffe verwendet werden. Bevorzugt werden Mischungen verschiedener Riechstoffe verwendet, die gemeinsam eine ansprechende Duftnote erzeugen.

Parfümöle können auch natürliche Riechstoffgemische und ätherische Öle geringerer Flüchtigkeit enthalten.

### Optische Aufheller

Hierzu gehören insbesondere die Aufheller von Typ Diaminostilbene und Distyryl-Biphenyle.

### Farbübertragungsinhibitoren

Hierzu gehören Polyamin-N-oxide wie etwa Poly-(4-vinylpyridin-N-oxid), Poly-(4-vinylpyridin-betain), Polyvinylpyrrolidon und Copolymere von N-Vinylpyrrolidon mit N-Vinylimidazol und gegebenenfalls anderen Monomeren, Polyvinylimidazol, außerdem Cyclodextrine und Cyclodextrinderivate.

Die erfindungsgemäßen Wasch- und Reinigungsmittel zeichnen sich dadurch aus, dass sie klar oder zumindest opak durchscheinend bis schwach trüb sind. Wesentlich ist, dass diese Formulierungen stabil sind und nicht ausflocken. Sie bewirken eine farberhaltende und farbübertragungsinhibierende Wirkung, einen weich machenden Effekt, einen Antiknittereffekt und einen Schutz von mechanischem Verschleiß.

### Beispiele

Die Vergleichsbeispiele 1 bis 4 belegen die Unverträglichkeit von Aniontensiden mit den Farbfixiermitteln (FFM) und die Problematik der Herstellung stabiler anionischer Flüssigwaschmittel.
Die Beispiele 1 und 2 beschreiben erfindungsgemäße stabile, flüssige Waschmittelformulierungen auf Basis des Aniontensids Alkylbenzolsulfonat und polymeren Farbfixiermitteln (FFM).

Folgende Aniontenside wurden für die Versuche verwendet:
- Alkylbenzolsulfonat:: Marlon^{®} A 365 = C₁₀-C₁₃-Alkylbenzolsulfonat, Na-Salz, 65 %ig
- Olefinsulfonat:: Hostapur^{®} fl. = C_{14/16} - Alphaolefinsulfonat, Na-Salz, ca. 40 %ig
- Alkylsulfat:: Sulfopon^{®} 101 spez. = Na-Laurylsulfat, 30 %ig.
- Sek. Alkansulfonat:: Hostapur^{®} SAS 60 = Sek. C₁₃₋₁₇-Alkansulfonat, Na-Salz, 60 %ig
- Ethersulfat:: Genapol^{®} LRO Paste = C_{12/14}-Alkylethersulfat, Na-Salz, 70 %ig

### Vergleichsbeispiel 1:

### Inkompatibilität von Aniontensiden mit Farbfixiermitteln.

Es wurden wässrige Lösungen mit einem Aniontensidgehalt von 5 % bzw. 15 % (Wirkstoff) und einem Gehalt von 1 % (Wirkstoff) der Farbfixiermittel hergestellt und visuell beurteilt (s. Tabellen 1 und 2). Der pH-Wert wurde nicht reguliert. Als Referenz dienten die Tensidlösungen ohne Farbfixiermittel.

**Tabelle 1: Inkompatibilität von Aniontensiden, 5 %ig, pH tq. mit Farbfixiermitteln**

| | 5 %ige Tensidlösungen mit Zusatz von 1 % FFM... | | | | |
|---|---|---|---|---|---|
| Tenside | ohne FFM | FFM 1 | FFM 2 | FFM 3 | FFM 4 |
| Sek. Alkansulfonat | Klar | Flockung | Flockung | Flockung | Flockung |
| Alkylethersulfat | Klar | Flockung | Flockung | Flockung | Flockung |
| Alkylsulfat | Trübe | Flockung | Flockung | Flockung | Flockung |
| Alkylbenzolsulfonat | Klar | Flockung | Flockung | Flockung | Flockung |
| Olefinsulfonat | Klar | Flockung | Flockung | Flockung | Flockung |

**Tabelle 2: Inkompatibilität von Aniontensiden, 15 %ig, pH tq. mit Farbfixiermitteln**

| | 15 %ige Tensidlösungen mit Zusatz von 1 % FFM... | | | | |
|---|---|---|---|---|---|
| Tenside | ohne FFM | FFM 1 | FFM 2 | FFM 3 | FFM 4 |
| Sek. Alkansulfonat | Klar | Flockung | Flockung | Flockung | Flockung |
| Alkylethersulfat | Klar | Flockung | Flockung | Flockung | Flockung |
| Alkylsulfat | Trübe | Flockung | Flockung | Flockung | Flockung |
| Alkylbenzolsulfonat | Klar | Flockung | Flockung | Flockung | Flockung |
| Olefinsulfonat | Klar | Flockung | Flockung | Flockung | Flockung |

### Vergleichsbeispiel 2:

### Inkompatibilität von Aniontensiden mit Farbfixiermitteln.

Es wurden wässrige Lösungen mit einem Anio ntensidgehalt von 5 % bzw. 15 % (Wirkstoff) und einem Gehalt von 1 % (Wirkstoff) der Farbfixiermittel hergestellt. Der pH-Wert wurde auf 9 eingestellt, da Waschmittel in der Regel einen alkalischen pH besitzen. Die Lösungen wurden visuell beurteilt (s. Tabellen 3 und 4). Als Referenz dienten die Tensidlösungen ohne Farbfixiermittel, die ebenfalls auf einen pH-Wert = 9 eingestellt wurden.

**Tabelle 3: Inkompatibilität von Aniontensiden, 5 %ig, pH = 9, mit Farbfixiermitteln**

| | 5 %ige Tensidlösungen mit Zusatz von 1 % FFM... | | | | |
|---|---|---|---|---|---|
| Tenside | ohne FFM | FFM 1 | FFM 2 | FFM 3 | FFM 4 |
| Sek. Alkansulfonat | Klar | Flockung | Flockung | Flockung | Flockung |
| Alkylethersulfat | Klar | Flockung | Flockung | Flockung | Flockung |
| Alkylsulfat | Trübe | Flockung | Flockung | Flockung | Flockung |
| Alkylbenzolsulfonat | Klar | Flockung | Flockung | Flockung | Flockung |
| Olefinsulfonat | Klar | Flockung | Flockung | Flockung | Flockung |

**Tabelle 4: Inkompatibilität von Aniontensiden, 15 %ig, pH = 9, mit Farbfixiermitteln**

| | 15 %ige Tensidlösungen mit Zusatz von 1 % FFM... | | | | |
|---|---|---|---|---|---|
| Tenside | ohne FFM | FFM 1 | FFM 2 | FFM 3 | FFM 4 |
| Sek. Alkansulfonat | Klar | Flockung | Flockung | Flockung | Flockung |
| Alkylethersulfat | Klar | Flockung | Flockung | Flockung | Flockung |
| Alkylsulfat | Trübe | Flockung | Flockung | Flockung | Flockung |
| Alkylbenzolsulfonat | Klar | Flockung | Flockung | Flockung | Flockung |
| Olefinsulfonat | Klar | Flockung | Flockung | Flockung | Flockung |

### Vergleichsbeispiel 3:

Inkompatibilität von linearem Alkylbenzolsulfonat mit FFM 5 und FFM 7.
Es wurde eine wässrige, 6,3 %ige Lösung (Wirkstoff) von linearem Alkylbenzolsulfonat hergestellt. Der Wirkstoffgehalt entspricht dem stabiler Tensidmischungen mit Farbfixiermitteln (s. Beispiel 1 und 2).
Zu der Lösung wurde 1 % (Wirkstoff) FFM 5 bzw. FFM 7 gegeben.

**Tabelle 5: Inkompatibilität von linearem Alkylbenzolsulfonat, 6,3 %ig mit FFM 5 bzw. FFM 7**

| | Visuelle Beurteilung | | |
|---|---|---|---|
| Lin. Alkylbenzolsulfonat, 6,3 %ig | ohne FFM | mit FFM 5 | mit FFM 7 |
| | klare Lösung | Flockung | Flockung |

Beispiele für stabile anionische Flüssigwaschmittel, enthaltend Farbfixiermittel, auf Basis des Tensidsystems lineares Alkylbenzolsulfonat /Seife/nichtionisches Tensid:

### Beispiel 1:

Es wurde eine anionische Flüssigwaschmittelformulierung mit einem Gesamttensidgehalt von 26 % (Wirkstoff) hergestellt.
Als Aniontenside wurden lineares Alkylbenzolsulfonat und Seife, als nichtionisches Tensid C_{12/14}-Alkyl-7EO-ethoxylat und als Farbfixiermittel FFM 5 verwendet.

**Tabelle 6: Anionisches, 26%iges Flüssigwaschmittel enthaltend FFM 5**

| Zusammensetzung: | Formulierung: |
|---|---|
| | A |
| Lin. Alkylbenzolsulfonat | 6,3% |
| Kali-Kokos-Seife | 3,3% |
| C12/14-Alkyl-7EO-ethoxylat | 16,3% |
| 1,2-Propandiol | 5% |
| FFM 5 | 1 % |
| Wasser | ad 100% |
| Beurteilung: | Trüb, homogen |

### Beispiel 2:

Es wurde eine anionische Flüssigwaschmittelformulierung mit einem Gesamttensidgehalt von 26 % (Wirkstoff) hergestellt.
Als Aniontenside wurden lineares Alkylbenzolsulfonat und Seife, als nichtionisches Tensid C_{12/14}-Alkyl-7EO-ethoxylat und als Farbfixiermittel FFM 7 verwendet.

**Tabelle 7: Anionisches, 26 %iges Flüssigwaschmittel enthaltend FFM 7**

| Zusammensetzung: | Formulierung: |
|---|---|
| | A |
| Lin. Alkylbenzolsulfonat | 6,3% |
| Kali-Kokos-Seife | 3,3% |
| C12/14-Alkyl-7EO-ethoxylat | 16,3% |
| 1,2-Propandiol | 5% |
| FFM 7 | 1 % |
| Wasser | ad 100% |
| Beurteilung: | Trüb, homogen |

### Beispiel 3:

Es wurde eine anionische Flüssigwaschmittelformulierung mit einem Gesamttensidgehalt von 26 % (Wirkstoff) hergestellt.
Als Aniontenside wurde Olefinsulfonat und Seife, als nichtionisches Tensid C_{12/14}-Alkyl-7EO-ethoxylat und als Farbfixiermittel FFM 2 verwendet.

**Tabelle 8: Anionisches, 26 %iges Flüssigwaschmittel enthaltend FFM 2**

| Zusammensetzung: | Formulierung: |
|---|---|
| | A |
| Olefinsulfonat | 6,3% |
| Kali-Kokos-Seife | 3,3% |
| C12/14-Alkyl-7EO-ethoxylat | 16,3% |
| 1,2-Propandiol | 5% |
| FFM 2 | 1 % |
| Wasser | ad 100% |
| Beurteilung: | Klare Lösung |

erwendete Abkürzungen:
- FM =: Farbfixiermittel
- FM 1 =: Umsetzungsprodukt aus Diethylendiamin, Dicyandiamid und Sulfaminsäure.
- FM 2 =: Umsetzungsprodukt aus Dimethylamin und Epichlorhydrin.
- FM 3 =: Umsetzungsprodukt aus Dicyandiamid, Ammoniumchlorid und Formaldehyd.
- FM 4 =: Umsetzungsprodukt aus Dimethylaminopropylamin und Epichlorhydrin.
- FM 5 =: Poly-diallyl-dimethyl-ammoniumchlorid, MM = 40.000
- FM 7 =: Poly-diallyl-dimethyl-ammoniumchlorid, MM = 115.000

## Patentansprüche

1. Flüssige Wasch- und Reinigungsmittel enthaltend ein Tensidsystem bestehend aus
a) Alkylbenzolsulfonat, und/oder Olefinsulfonat und/oder Alkylsulfat
b) Seife
c) ein nichtionisches Tensid
sowie gegebenenfalls
d) Alkylestersulfonate, Alkylethersulfonate und/oder Kondensationsprodukten von Ethylenoxid mit einer hydrophoben Basis, gebildet durch Kondensation von Propylenoxid mit Propylenglykol, Kondensationsprodukten von Ethylenoxid mit einem Reaktionsprodukt von Propylenoxid und Ethylendiamin, Kondensationsprodukt von C₆-C₂₀-Alkylphenolen mit Alkenoxiden
und
e) ein Farbfixiermittel aus der Gruppe der Homo- bzw. Copolymere von Diallyl-dimethyl-ammoniumchlorid oder der Reaktionsprodukte von Cyanamiden mit Aldehyden und Ammoniumsalzen
oder Cyanamiden mit Aldehyden und Monoaminen
oder Monoaminen und/oder Polyaminen mit Epichlorhydrin
oder Polyaminen mit Cyanamiden und Amidoschwefelsäure.

2. Wasch- und Reinigungsmittel gemäß Anspruch 1, enthaltend 3 bis 30 Gew.-%, bevorzugt 5 bis 20 Gew.-%, besonders bevorzugt 7 bis 17 Gew.-% und ganz besonders bevorzugt 7 bis 15 Gew.-% einer oder mehrerer der Komponenten a1, a2 bzw. a3.

3. Wasch- und Reinigungsmittel gemäß Anspruch 1, enthaltend 1 bis 30 Gew.-%, bevorzugt 5 bis 25 Gew.-% und besonders bevorzugt 10 bis 20 Gew.-% Seife.

4. Wasch- und Reinigungsmittel gemäß Anspruch 1, enthaltend 5 bis 35 Gew.-%, bevorzugt 10 bis 30 Gew.-%, besonders bevorzugt 15 bis 25 Gew.-% und ganz besonders bevorzugt 16 bis 23 Gew.-% eines nichtionischen Tensids.

5. Wasch- und Reinigungsmittel gemäß Anspruch 1, enthaltend als nichtionisches Tensid ein Ethoxylat eines synthetischen oder nativen Alkohols mit einem HLB-Wert von 10 bis 15, bevorzugt von 11 bis 14.

6. Wasch- und Reinigungsmittel gemäß Anspruch 1, bei welchen das Massenverhältnis Aniontenside : Nichtionische Tenside 1 : 4 bis 4 : 1, bevorzugt 1 : 2 bis 2 : 1, und ganz besonders bevorzugt 0,8 : 1 bis 1,5 : 1 liegt.

7. Wasch- und Reinigungsmittel gemäß Anspruch 1, bei welchen der Gesamttensidgehalt des Tensidsystems bestehend aus den Komponenten a1, a2, a3, Seife und nichtionischem Tensid zwischen 10 bis 70 Gew.-%, bevorzugt von 10 bis 55 Gew.-% und ganz besonders bevorzugt von 20 bis 45 Gew.-% ist.

8. Wasch- und Reinigungsmittel gemäß Anspruch 1, **gekennzeichnet dadurch, dass** sie opak durchscheinend bis schwach trüb sind.

9. Wasch- und Reinigungsmittel gemäß Anspruch 1, **gekennzeichnet dadurch, dass** sie klar sind.

10. Wasch- und Reinigungsmittel gemäß Anspruch 1, **gekennzeichnet dadurch, dass** es sich bei dem Farbfixiermittel um ein kationisches Polymer handelt.

11. Wasch- und Reinigungsmittel gemäß Anspruch 1, **gekennzeichnet dadurch, dass** sie als Lösungsmittel Propandiol, Glyzerin oder Ethanol in einer Menge von 1 bis 10 Gew.-%, bevorzugt zu 1 bis 5 Gew.-% enthalten.

12. Wasch- und Reinigungsmittel gemäß Anspruch 1, **gekennzeichnet dadurch, dass** sie auf einen pH-Wert zwischen 5 und 12 eingestellt sind.

## Claims

1. A liquid washing and cleaning composition comprising a surfactant system consisting of
a) alkylbenzenesulfonate, and/or olefinsulfonate and/or alkylsulfate
b) soap
c) a nonionic surfactant
and optionally
d) alkyl ester sulfonates, alkyl ether sulfonates and/or condensation products of ethylene oxide with a hydrophobic base formed by condensation of propylene oxide with propylene glycol, condensation products of ethylene oxide with a reaction product of propylene oxide and ethylenediamine, condensation products of C₆-C₂₀-alkylphenols with alkene oxides
and
e) a dye fixative from the group of the
homo- and copolymers of diallyldimethylammonium chloride or
the reaction products of cyanamides with aldehydes and ammonium salts
or cyanamides with aldehydes and monoamines
or monoamines and/or polyamines with epichlorohydrin
or polyamines with cyanamides and amidosulfuric acid.

2. The washing and cleaning composition as claimed in claim 1, comprising from 3 to 30% by weight, preferably from 5 to 20% by weight, more preferably from 7 to 17% by weight and most preferably from 7 to 15% by weight of one or more of components a.

3. The washing and cleaning composition as claimed in claim 1, comprising from 1 to 30% by weight, preferably from 5 to 25% by weight and more preferably from 10 to 20% by weight of soap.

4. The washing and cleaning composition as claimed in claim 1, comprising from 5 to 35% by weight, preferably from 10 to 30% by weight, more preferably from 15 to 25% by weight and most preferably from 16 to 23% by weight of a nonionic surfactant.

5. The washing and cleaning composition as claimed in claim 1, comprising, as a nonionic surfactant, an ethoxylate of a synthetic or native alcohol having an HLB value of from 10 to 15, preferably from 11 to 14.

6. The washing and cleaning composition as claimed in claim 1, in which the mass ratio of anionic surfactants:nonionic surfactants is from 1:4 to 4:1, preferably from 1:2 to 2:1 and most preferably from 0.8:1 to 1.5:1.

7. The washing and cleaning composition as claimed in claim 1, in which the total surfactant content of the surfactant system consisting of components a, soap and nonionic surfactant is between 10 and 70% by weight, preferably from 10 to 55% by weight and more preferably from 20 to 45% by weight.

8. The washing and cleaning composition as claimed in claim 1, which is opaquely translucent to slightly cloudy.

9. The washing and cleaning composition as claimed in claim 1, which is clear.

10. The washing and cleaning composition as claimed in claim 1, wherein the dye fixative is a cationic polymer.

11. The washing and cleaning composition as claimed in claim 1, **characterized in that** it comprises, as solvents, propanediol, glycerol or ethanol to an extent of from 1 to 10% by weight, preferably to an extent of from 1 to 5% by weight.

12. The washing and cleaning composition as claimed in claim 1, **characterized in that** it is adjusted to a pH between 5 and 12.

## Revendications

1. Produits liquides de lavage et de nettoyage, contenant un système tensioactif consistant en
a) alkylbenzènesulfonate et/ou oléfinesulfonate et/ou alkylsulfate,
b) savon
c) un tensioactif non ionique
ainsi qu'éventuellement
d) des alkylestersulfonates, des alkyléthersulfonates et/ou des produits de condensation d'oxyde d'éthylène avec une base hydrophobe, formés par condensation d'oxyde de propylène avec le propylèneglycol, des produits de condensation d'oxyde d'éthylène avec un produit de réaction d'oxyde de propylène et d'éthylènediamine, un produit de condensation d'alkyl(C₆-C₂₀)phénols avec des oxydes d'alcènes
et
e) un fixateur de colorants choisi dans le groupe des homo- ou copolymères de chlorure de diallyl-diméthylammonium ou des produits de réaction de cyanamides avec des aldéhydes et des sels d'ammonium ou de cyanamides avec des aldéhydes et des monoamines
ou de monoamines et/ou polyamines avec l'épichlorhydrine
ou de polyamines avec des cyanamides et l'acide amidosulfurique.

2. Produits de lavage et de nettoyage selon la revendication 1, contenant de 3 à 30 % en poids, de préférence de 5 à 20 % en poids, de façon particulièrement préférée de 7 à 17 % en poids et de façon tout particulièrement préférée de 7 à 15 % en poids d'un ou plusieurs des composants a.

3. Produits de lavage et de nettoyage selon la revendication 1, contenant de 1 à 30 % en poids, de préférence de 5 à 25 % en poids et de façon particulièrement préférée de 10 à 20 % en poids de savon.

4. Produits de lavage et de nettoyage selon la revendication 1, contenant de 5 à 35 % en poids, de préférence de 10 à 30 % en poids, de façon particulièrement préférée de 15 à 25 % en poids et de façon tout particulièrement préférée de 16 à 23 % en poids d'un tensioactif non ionique.

5. Produits de lavage et de nettoyage selon la revendication 1, contenant en tant que tensioactif non ionique un produit d'éthoxylation d'un alcool natif ou synthétique ayant une valeur HLB de 10 à 15, de préférence de 11 à 14.

6. Produits de lavage et de nettoyage selon la revendication 1, dans lesquels le rapport en masse tensioactifs anioniques : tensioactifs non ioniques va de 1:4 à 4:1, de préférence de 1:2 à 2:1, et de façon tout particulièrement préférée de 0,8:1 à 1,5:1.

7. Produits de lavage et de nettoyage selon la revendication 1, dans lesquels la teneur totale en tensioactifs du système tensioactif consistant en les composants a, savon et tensioactif non ionique est comprise entre 10 et 70 % en poids, de préférence va de 10 à 55 % en poids et de façon tout particulièrement préférée, de 20 à 45 % en poids.

8. Produits de lavage et de nettoyage selon la revendication 1, **caractérisés en ce qu'**ils sont opaques translucides à légèrement troubles.

9. Produits de lavage et de nettoyage selon la revendication 1, **caractérisés en ce qu'**ils sont limpides.

10. Produits de lavage et de nettoyage selon la revendication 1, **caractérisés en ce que** le fixateur de colorants est un polymère cationique.

11. Produits de lavage et de nettoyage selon la revendication 1, **caractérisés en ce qu'**ils contiennent en tant que solvant du propanediol, du glycérol ou de l'éthanol en une quantité de 1 à 10 % en poids, de préférence de 1 à 5 % en poids.

12. Produits de lavage et de nettoyage selon la revendication 1, **caractérisés en ce qu'**ils sont ajustés à un pH compris entre 5 et 12.
